# EUROPÄISCHE PATENTANMELDUNG

(11) **EP 3 196 393 A1**
(43) Veröffentlichungstag der Anmeldung: **26.07.2017**
(21) Anmeldenummer: 17152272.5
(22) Anmeldetag: 19.01.2017
(51) Int. Cl.: E05F 15/63, E05D 15/10

(54) **INNENSCHWENKTÜRANORDNUNG MIT ÜBERTOTPUNKTVERRIEGELUNGSEINRICHTUNG**

(30) Priorität: 19.01.2016 DE 102016100826
(71) Anmelder: Gebr. Bode GmbH & Co. KG, 34123 Kassel (DE)
(72) Erfinder: Pellegrini, Andreas, 34123 Kassel (DE); Linnenkohl, Lars, 34123 Kassel (DE)
(74) Vertreter: Patentanwälte Bauer Vorberg Kayser

(57) **Zusammenfassung**

Die Erfindung betrifft eine Innenschwenktüranordnung für ein Personenbeförderungsfahrzeug mit wenigstens einem an einer Drehsäule (22) gelagerten bewegbaren Türflügel und einer Verriegelungseinrichtung (20), wobei die Verriegelungseinrichtung (20) dazu ausgelegt ist, in einer Freigabestellung ein Öffnen des wenigstens einen Türflügels zu ermöglichen und in einer Sperrstellung ein Öffnen des Türflügels zu verhindern. Die Innenschwenktüranordnung ist gekennzeichnet durch ein Gestänge, aufweisend
- einen Anlenkhebel (24), der drehfest an der Drehsäule (22) befestigt ist,
- einen Übertotpunkthebel (26), der drehbar an einem Portal (28) des Fahrzeugs gelagert und über einen Antrieb (38) antreibbar ist,
- eine Verrieglungsstange (30), die einerseits über ein Anlenkhebelgelenk (32) drehbar an dem Anlenkhebel (24) und andererseits über ein Übertotpunkthebelgelenk (34) drehbar an dem Übertotpunkthebel (26) gelagert ist,
wobei sich das Gestänge in der Sperrstellung in einer Übertotpunktkstellung befindet.

## Beschreibung

Die Erfindung betrifft eine Innenschwenktüranordnung für ein Personenbeförderungsfahrzeug mit wenigstens einem bewegbaren Türflügel und einer Verriegelungseinrichtung, wobei die Verriegelungseinrichtung dazu ausgelegt ist, in einer Freigabestellung ein Bewegen des wenigstens einen Türflügels zu ermöglichen und in einer Sperrstellung ein Bewegen der Türflügels zu verhindern.

Innenschwenktüren sind hinreichend bekannt; der Einsatzzweck beschränkt sich im Wesentlichen auf Busse. Der Antrieb einer solchen Innenschwenktür, die vorzugsweise zweiflügelig ausgebildet ist, erfolgt üblicherweise über sogenannte Drehsäulen, wobei jedem Türflügel eine Drehsäule zugeordnet ist. Die Drehsäulen weisen in der Regel am oberen und unteren Ende jeweils einen Schwenkarm auf, über die sie mit dem jeweiligen Türflügel der Innenschwenktür verbunden sind. Die Drehsäule wird mittels eines Antriebes gedreht und verschwenkt so den Türflügel von einer Geschlossenstellung in eine Offenstellung und zurück.

Im täglichen Betrieb ist es notwendig, Innenschwenktüren sicher verriegeln zu können. Die Verrieglung muss dabei während der Fahrt wirken, aber auch dann, wenn das Fahrzeug beispielsweise über Nacht abgestellt ist. Es sind zu diesem Zweck zusätzliche Verriegelungseinrichtungen vorgesehen. Auch ist es ogtmals notwendig, die Verriegelung durch Handbetätigung notzuentriegeln, um den Türflügel zur Bereitstellung eines Fluchtwegs in eine geöffnete Stellung bewegen zu können. Einerseits müssen die Türflügel also während der Fahrt sicher verriegelt sein, andererseits aber auch jederzeit notentriegelt werden können.

Sehr verbreitet ist eine Verriegelung elektrisch angetriebener Innenschwenktüren über eine Bremse oder ein selbsthemmendes Getriebe. Dies ist aber aufwändig und mit relativ hohen Kosten verbunden.

Eine Verriegelungseinrichtung mit einem Magneten ist in der DE 41 24 955 C1 beschrieben. Darin ist eine Verriegelungseinrichtung in Form eines bistabilen Magneten gezeigt, die die Freigabe oder Verriegelung der Schiebetür ermöglicht. Für den Einsatz in Personenbeförderungsfahrzeugen ist die in der DE 41 24 955 C1 beschriebene Notentriegelung nur bedingt geeignet, da die Tür nur elektronisch verriegelt werden kann. Bei einem Ausfall der Elektronik kann die einmal geöffnete Schwenkschiebetür nicht wieder verriegelt und gegen ein unbeabsichtigtes Öffnen gesichert werden. Dies ist beispielsweise kritisch, wenn das Personenbeförderungsfahrzeug energielos bewegt, abgeschleppt oder rangiert werden muss.

Die Aufgabe der vorliegenden Erfindung besteht darin, eine Innenschwenktüranordnung für ein Personenbeförderungsfahrzeug zu schaffen, die eine sichere Verrieglung während der Fahrt und auch im Stillstand, Beispielsweise bei abgestelltem Fahrzeug, ermöglicht. Die Verrieglungsvorrichtung soll robust und einfach aufgebaut und kostengünstig herstellbar sein.

Die Aufgabe wird durch eine Innenschwenktüranordnung mit einem Gestänge aufweisend
- einen Anlenkhebel, der drehfest an der Drehsäule befestigt ist,
- einen Übertotpunkthebel, der drehbar an einem Portal des Fahrzeugs gelagert und über einen Antrieb antreibbar ist,
- eine Verrieglungsstange, die einerseits über ein Anlenkhebelgelenk drehbar an dem Anlenkhebel und andererseits über ein Übertotpunkthebelgelenk drehbar an dem Übertotpunkthebel gelagert ist,
gelöst, wobei sich das Gestänge in der Sperrstellung in einer Übertotpunkt-stellung befindet.

Erfindungsgemäß erfolgt die Verriegelung des Türsystems demnach mittels einer Übertotpunktverriegelung.

Die Verriegelung mittels Übertotpunktverriegelung ist einfach und kostengünstig zu realisieren. Vorteilhafterweise weist sie Schnittstellengleichheit zu pneumatischen Systemen auf.

Ein drehbar gelagerter Anlenkhebel der Drehsäule ist über eine ebenfalls drehbar gelagerte Verriegelungsstange wiederum drehbar auf dem Übertotpunkthebel gelagert. Dieser Übertotpunkthebel kann unmittelbar über einen Antrieb (Direktantrieb) oder beispielsweise über ein Zahnrad, das mit einem Ritzel des Antriebs in Eingriff steht, sowie über einen Spindelantrieb axial angetrieben werden. Alternativ sind auch weitere Antriebsmöglichkeiten, insbesondere auch andere indirekte Antriebsmöglichkeiten denkbar. Das Ritzel oder die Spindel werden erfindungsgemäß vom Antrieb angetrieben, der dann letztendlich auch die Tür schwenkt.

Der Anlenkhebel ist also an der Drehsäule festgelegt, sein anderes Ende ist drehbar mit der Verrieglungsstange verbunden. Eine Bewegung bzw. ein Verschwenken des Anlenkhebels bewirkt somit eine Drehung der Drehsäule. Eine Drehung des Übertotpunkthebels treibt über die Verrieglungsstange, die mit ihrem Ende drehbar mit dem Übertotpunkthebel verbunden ist, den Anlenkhebel und somit im Endeffekt auch die Drehsäule an. Vorteilhafterweise kann sowohl der Antrieb der Verriegelungseinrichtung als auch die Drehung der Drehsäule über einen einzigen Antrieb erfolgen.

Befindet sich das Gestänge in Übertotpunktstellung, kann die Tür nicht von Hand geöffnet werden, vor einer Öffnung muss das Gestänge zunächst aus der Übertotpunktstellung herausgeführt werden.

Vorteilhafterweise ist deshalb eine Notentrieglungsvorrichtung vorgesehen, über die die Freigabestellung durch Überwindung der Übertotpunktstellung erreichbar ist. Die Notentrieglungsvorrichtung ist vorteilhafterweise derart ausgeführt, dass die Übertotpunktstellung in der Sperrstellung durch Handbetätigung überwunden bzw. aufgehoben werden kann.

Die Notentrieglungsvorrichtung kann in einer vorteilhaften Ausführungsvariante am Übertotpunkthebel angreifen und diesen antreiben. Beispielsweise kann sie durch einen Schwenkhebel gebildet sein, der mit dem Zahnrad des Übertotpunkthebels in Eingriff bringbar ist. Entweder greift der Schwenkhebel an das gleiche Zahnrad an, an das auch das Ritzel des Antriebs angreift, oder am Übertotpunkthebel ist ein zweites Zahnrad nur für die Notentriegelung vorgesehen. In beiden Fällen reicht eine Drehung des entsprechenden Zahnrades nur um wenige Grad aus, um den Übertotpunkthebel zumindest soweit anzutreiben, dass die Freigabestellung durch Überwindung der Übertotpunktstellung erreicht wird.

In einer alternativen Ausführungsvariante ist die Notentrieglungsvorrichtung durch ein Zugelement gebildet, das an dem Gestänge, vorzugsweise am Übertotpunkthebel oder der Verriegelungsstange angelenkt ist und über das das Gestänge zumindest soweit antreibbar ist, dass die Freigabestellung durch Überwindung der Übertotpunktstellung erreichbar ist. Beispielsweise kann hierfür ein Bowdenzug eingesetzt werden, der sich durch Umlegen eines Hebels oder Drehen eines Stellrades ziehen lässt.

Ein besonderer Vorteil der Erfindung besteht darin, dass die Sperrstellung am Ende des Schließvorgangs der Tür automatisch mechanisch erreicht wird. Weitere Maßnahmen zum Verriegeln der Tür sind nicht notwendig.

Die Erfindung wird anhand der nachfolgenden Figuren näher erläutert. Diese sind jedoch nur beispielhaft zu verstehen und sollen die Erfindung nicht beschränken. Es zeigen:
- Fig. 1:: eine erfindungsgemäße Verriegelungsvorrichtung einer Innenschwenktüranordnung in Übertotpunktstellung,
- Fig. 2:: die Verriegelungsvorrichtung aus Figur 1 in halboffener Position,
- Fig. 3: eine perspektivische Darstellung einer erfindungsgemäßen Innenschwenktüranordnung,
- Fig. 4: eine stark vereinfachte Prinzipdarstellung einer erfindungsgemäßen Verriegelungsvorrichtung mit Notentriegelungsvorrichtung.

Die Figuren 1 und 2 zeigen eine Prinzipdarstellung einer erfindungsgemäßen innenschwenktüranordnung bzw. Verrieglungsvorrichtung 20. Ein nicht dargestellter Türflügel ist über Schwenkarme an einer Drehsäule 22 befestigt. Die Verriegelungsvorrichtung 20 befindet sich vorteilhafterweise oberhalb des Türflügels, kann aber auch unterhalb des Türflügels, beispielsweise unter einer Bodenabdeckung angeordnet sein.

Die Verrieglungsvorrichtung 20 ist im Wesentlichen durch ein Gestänge gebildet, das einen Anlenkhebel 24, einen Übertotpunkthebel 26 und eine Verrieglungsstange 30 aufweist. Der Anlenkhebel 24 ist drehfest an der Drehsäule 22 befestigt. Im gezeigten Ausführungsbeispiel ist an seinem freien Ende die Verrieglungsstange 30 über ein Anlenkhebelgelenk 32 drehbar angelenkt. Das andere Ende der Verrieglungsstange 30 ist über ein Übertotpunkthebelgelenk 34 drehbar an dem Übertotpunkthebel 26 gelagert. Der Übertotpunkthebel 26 ist wiederum über ein Übertotpunkthebellager 36 drehbar in einem Portal 28 des Fahrzeugs gelagert.

In Figur 1 ist die Sperrstellung gezeigt, in der das Anlenkhebelgelenk 32 und das Übertotpunkthebelgelenk 34 derart zueinander angeordnet sind, dass sich eine Übertotpunktstellung ergibt. Die Verriegelungsstange 30 befindet sich sozusagen hinter dem Lagerpunkt des Übertotpunkthebels 26, also in Drehrichtung hinter dem Übertotpunkthebellager 36.

Im gezeigten vorteilhaften Ausführungsbeispiel wird der Übertotpunkthebel 26 über einen in Figur 1 und 2 nicht gezeigten Antrieb 38 (vergleiche Figuren 3 und 4) angetrieben. Ausgehend von der Sperrstellung in Figur 1 dreht sich der Übertotpunkthebel 26 gegen den Uhrzeigersinn aus der Sperrstellung heraus und treibt dabei über die Verrieglungsstange 30 auch den Anlenkhebel 24 an, der mit seinem anderen Ende die Drehsäule 22 dreht und somit den Türflügel öffnet. Wird der Türflügel geschlossen, erreicht die Verrieglungsvorrichtung 20 automatisch die verriegelte Sperrstellung. Es sind keine weiteren Maßnahmen zum Verriegeln des Türflügels notwendig.

Figur 2 zeigt die Verrieglungsvorrichtung 20 in halboffener Position, der Türflügel ist noch nicht vollständig geöffnet. Die Position des Türflügels ist aber letztendlich von der Übersetzung des Gestänges bzw. Getriebes und den geometrischen Abmessungen der Türöffnung und der Tür abhängig, in der gezeigten Position könnte der Türflügel auch die bereits die vollständig offene Position erreicht haben.

Figur 3 zeigt den Aufbau einer ersten erfindungsgemäßen Ausführungsvariante. Erkennbar ist eine Spindel 40, die den Übertotpunkthebel 26 antreibt. Der Antrieb der Spindel 40 erfolgt über den Antrieb 38, ausgeführt als Elektromotor.

Figur 4 zeigt eine vorteilhafte zweite Ausführungsvariante der Erfindung. Anstelle des Antriebs über die Spindel 40 erfolgt hier der Antrieb des Übertotpunkthebels 26 über ein Zahnrad 42, das am Übertotpunkthebellager 36 angeordnet ist. Das Zahnrad 42 kämmt mit einem Ritzel 44 des Antriebs 38.

Weiterhin ist beispielhaft eine Notentriegelungsvorrichtung gezeigt, die durch einen Schwenkhebel 46 gebildet ist, der ebenfalls mit dem Zahnrad 42 des Übertotpunkthebels 26 in Kontakt steht. Im gezeigten Ausschuss Beispiel weist der Schwenkhebel 46 ein Schwenkhebelzahnrad 48 auf, das mit dem Zahnrad 42 kämmt. Der Schwenkhebel 46 ist drehbar im Portal 28 gelagert, sodass seine Drehung über das Schwenkhebelzahnrad 48 und das Zahnrad 42 eine Drehung des Übertotpunkthebels 26 bewirkt.

Die Erfindung ist nicht auf die gezeigten Ausführungsbeispiele beschränkt, insbesondere sind auch die Figuren nur beispielhaft zu verstehen, die gezeigten Abmessungen sind nicht maßstabsgetreu.

### Bezugszeichen

- 20: Verriegelungsvorrichtung
- 22: Dachsäule
- 24: Anlenkhebel
- 26: Übertotpunkthebel
- 28: Portal
- 30: Verriegelungsstange
- 32: Ankenkhebelgelenk
- 34: Übertotpunkthebelgelenk
- 36: Übertotpunkthebellager
- 38: Antrieb
- 40: Spindel
- 42: Zahnrad
- 44: Ritzel
- 46: Schwenkhebel
- 48: Schwenkhebelzahnrad

## Patentansprüche

1. Innenschwenktüranordnung für ein Personenbeförderungsfahrzeug mit wenigstens einem an einer Drehsäule (22) gelagerten bewegbaren Türflügel und einer Verriegelungseinrichtung (20), wobei die Verriegelungseinrichtung (20) dazu ausgelegt ist, in einer Freigabestellung ein Öffnen des wenigstens einen Türflügels zu ermöglichen und in einer Sperrstellung ein Öffnen des Türflügels zu verhindern,
**gekennzeichnet durch** ein Gestänge, aufweisend
- einen Anlenkhebel (24), der drehfest an der Drehsäule (22) befestigt ist,
- einen Übertotpunkthebel (26), der drehbar an einem Portal (28) des Fahrzeugs gelagert und über einen Antrieb (38) antreibbar ist,
- eine Verrieglungsstange (30), die einerseits über ein Anlenkhebelgelenk (32) drehbar an dem Anlenkhebel (24) und andererseits über ein Übertotpunkthebelgelenk (34) drehbar an dem Übertotpunkthebel (26) gelagert ist,
wobei sich das Gestänge in der Sperrstellung in einer Übertotpunktstellung befindet.

2. Innenschwenktüranordnung nach Anspruch 1, **dadurch gekennzeichnet, dass** der Antrieb (38) auch die Bewegung des Türflügels bewirkt.

3. Innenschwenktüranordnung nach Anspruch 1 oder Anspruch 2, **dadurch gekennzeichnet, dass** der Übertotpunkthebel (26) ein Zahnrad aufweist, das mit einem Ritzel (44) des Antriebs (38) in Eingriff steht.

4. Innenschwenktüranordnung nach Anspruch 1 oder Anspruch 2, **dadurch gekennzeichnet, dass** der Übertotpunkthebel (26) über eine Spindel (40) angetrieben wird, wobei die Spindel (40) vom Antrieb (38) gedreht wird.

5. Innenschwenktüranordnung nach einem der Ansprüche 1 bis 4, **dadurch gekennzeichnet, dass** eine Notentrieglungsvorrichtung vorgesehen ist, über die die Freigabestellung durch Überwindung der Übertotpunktstellung erreichbar ist.

6. Innenschwenktüranordnung nach Anspruch 5, **dadurch gekennzeichnet, dass** die Notentrieglungsvorrichtung derart ausgeführt ist, dass die Übertotpunktstellung in der Sperrstellung durch Handbetätigung überwunden und/oder aufgehoben werden kann.

7. Innenschwenktüranordnung nach Anspruch 5 oder Anspruch 6, **dadurch gekennzeichnet, dass** die Notentrieglungsvorrichtung den Übertotpunkthebel (26) antreibt.

8. Innenschwenktüranordnung nach Anspruch 7, **dadurch gekennzeichnet, dass** die Notentrieglungsvorrichtung durch einen Schwenkhebel (46) gebildet ist, der über ein Schwenkhebelzahnrad (48) mit dem Zahnrad (42) des Übertotpunkthebels (26) in Eingriff bringbar ist und über den der Übertotpunkthebel (26) zumindest soweit antreibbar ist, dass die Freigabestellung durch Überwindung der Übertotpunktstellung erreichbar ist.

9. Innenschwenktüranordnung nach einem der Ansprüche 5 bis 7, **dadurch gekennzeichnet, dass** die Notentrieglungsvorrichtung durch ein Zugelement gebildet ist, das am Übertotpunkthebel (26) angelenkt ist und über das der Übertotpunkthebel (26) zumindest soweit antreibbar ist, dass die Freigabestellung durch Überwindung der Übertotpunktstellung erreichbar ist.

10. Innenschwenktüranordnung nach Anspruch 9, **dadurch gekennzeichnet, dass** das Zugelement an seinem dem Übertotpunkthebel (26) entgegengesetzten Ende mit einem Hebel zur manuellen Betätigung der Notentrieglungsvorrichtung verbunden ist.
